# FASCICULE DE BREVET EUROPEEN

(11) **EP 3 477 789 B1**
(45) Date de publication et mention de la délivrance du brevet: **23.06.2021**
(21) Numéro de dépôt: 18201307.8
(22) Date de dépôt: 18.10.2018
(51) Int. Cl.: H01R 13/6592, H01R 31/06, H01R 13/52

(54) **ADAPTATEUR POUR CONNECTEUR BLINDÉ, CONNECTEUR BLINDÉ ET PROCÉDÉ DE MONTAGE D'UN CONNECTEUR BLINDÉ**
ADAPTER FÜR ABGESCHIRMTEN STECKVERBINDER, ABGESCHIRMTER STECKVERBINDER UND MONTAGEVERFAHREN EINES SOLCHEN ABGESCHIRMTEN STECKVERBINDERS
SHIELDED CONNECTOR ADAPTOR, SHIELDED CONNECTOR AND METHOD FOR MOUNTING A SHIELDED CONNECTOR

(30) Priorité: 30.10.2017 FR 1760218
(43) Date de publication de la demande: 01.05.2019
(73) Titulaire: Aptiv Technologies Limited, St. Michael (BB)
(72) Inventeur: GUILLANTON, Erwan, 28230 Epernon (FR); PEROT, Aymeric, 28230 Epernon (FR)
(74) Mandataire: INNOV-GROUP

(56) Documents cités:
- WO-A2-2011/045328
- FR-A1- 2 981 210

## Description

L'invention concerne le domaine des véhicules automobiles. Et notamment, mais pas exclusivement, les domaines du câblage électrique pour véhicules automobiles et des connecteurs électriques pour véhicules automobiles.

Plus particulièrement, l'invention concerne la jonction et la continuité du blindage électro-magnétique entre un connecteur blindé électromagnétiquement et un câble électrique ou un faisceau de câbles électriques. L'invention concerne également un procédé de montage permettant de réaliser cette continuité électrique.

Dans le domaine des véhicules automobiles et notamment des véhicules électriques, hybrides ou hybrides rechargeables, les courants forts transmis dans les réseaux de câblage peuvent être à l'origine d'une émission d'ondes électromagnétiques qui peuvent s'avérer perturbantes pour des dispositifs électroniques présents à bord du véhicule ou dans l'environnement du véhicule. Aussi, est-il nécessaire, ou du moins souhaitable, d'éliminer ou au moins réduire ces perturbations électromagnétiques. A cette fin, il est souvent prévu dans l'art antérieur d'entourer d'un blindage électromagnétique, les câbles et les connecteurs reliés à ces câbles. Pour plus d'efficacité, la jonction elle-même, entre les câbles et les connecteurs constitutifs des faisceaux ou harnais de puissance, doit être également blindée. Ainsi, on connait par le document EP2517324, des jonctions comportant une tresse de blindage formant un manchon indépendant et assurant une continuité électrique entre une tôle de blindage entourant le boîtier d'un connecteur et une tresse de blindage intégrée à chaque câble. On connait aussi, grâce aux document WO2011045328A2 et FR2981210A1, des dispositifs permettant de combiner la réalisation un blindage électromagnétique et l'étanchéité de la jonction entre des câbles individuellement blindés et un connecteur.

Cependant, alors que certains constructeurs de véhicules automobiles privilégient un blindage de la jonction, entre le blindage du connecteur et la tresse de blindage intégrée à chaque câble, à l'aide d'une tresse de blindage en forme de manchon indépendant, d'autres préfèrent établir une continuité électrique entre le blindage du connecteur et la tresse de blindage intégrée à chaque câble (sans utiliser de tresse de blindage en forme de manchon).

Un but de l'invention est de fournir une solution de blindage compatible avec les deux technologies mentionnées au paragraphe précédent.

Ce but est au moins partiellement atteint grâce à un adaptateur de blindage électrique, pour connecteur électrique muni d'une enveloppe de blindage, cet adaptateur comportant :
- des moyens pour monter l'adaptateur sur un boîtier de connecteur électrique,
- un support en matière plastique isolante,
- un passage adapté pour être traversé, selon un axe longitudinal, par un câble électrique qui comprend une âme conductrice et au moins une première gaine électriquement isolante au sein de laquelle passe l'âme conductrice,
- un blindage en tôle métallique, ce blindage comprenant une surface interne s'étendant au moins partiellement dans le passage, et une surface externe électriquement conductrice adaptée pour établir une jonction électrique avec l'enveloppe de blindage du connecteur, ces surfaces interne et externe étant en continuité électrique, ce blindage permettant d'établir une continuité électrique entre la surface externe et l'un des éléments compris dans la liste suivante : une tresse de blindage en forme de manchon indépendant recouvrant au moins partiellement un câble électrique, cette tresse de blindage étant destinée à être maintenue sur la surface externe de l'adaptateur, et une tresse de blindage intégrée à un câble électrique traversant le passage et destiné à être relié au connecteur électrique.

Ainsi, grâce à cet adaptateur, il est possible d'établir une continuité électrique entre la surface externe, elle-même reliée électriquement à l'enveloppe de blindage du connecteur.
- soit avec une tresse de blindage en forme de manchon indépendant et retenue sur cette surface externe grâce à un collier de serrage,
- soit avec la tresse de blindage d'un câble électrique traversant le passage, directement (par exemple, si le diamètre du câble est adapté et/ou si la surface interne comporte des languettes flexibles adaptées pour venir au contact de la tresse intégrée au câble), ou indirectement à l'aide d'une férule conductrice (comme ce sera expliqué plus loin).

Dans ce texte l'expression collier de serrage désigne n'importe quel élément permettant de maintenir une tresse de blindage, par encerclement au moins partiel de celle-ci, afin de la maintenir mécaniquement sur l'adaptateur et pour la presser au moins localement sur une zone conductrice du blindage de cet adaptateur ; ainsi un collier de serrage peut être formé d'un manchon thermo-rétractable, d'une frette, d'un collier réglable à vis sans fin, à ressort, ou à étrier, etc.

Cet adaptateur comporte éventuellement l'une et/ou l'autre des caractéristiques suivantes considérées indépendamment l'une de l'autre ou en combinaison d'une ou plusieurs autres :
- il comporte un joint d'étanchéité interfacial adapté pour être intercalé entre le support et le boîtier du connecteur ;
- il comprend un joint d'étanchéité unitaire filaire, inséré dans le passage et adapté pour être intercalé entre le câble électrique et le support ;
- il comporte des languettes flexibles adaptées pour établir un contact électrique avec l'enveloppe de blindage ;
- le blindage comporte un premier et un deuxième éléments, le premier élément étant adapté pour être en contact électrique avec l'enveloppe de blindage et avec le deuxième élément, le deuxième élément comprenant une portion tubulaire cylindrique s'étendant selon l'axe longitudinal ;
- il comporte des languettes flexibles saillantes ou affleurantes sur la surface externe et adaptées pour établir un contact électrique avec une tresse conductrice recouvrant au moins partiellement au moins un câble ;
- le passage est adapté pour recevoir un câble électrique comprenant en outre une tresse de blindage électrique, la première gaine électriquement isolante étant intercalée entre l'âme conductrice et cette tresse de blindage électrique sur au moins une partie de la longueur du câble électrique, et une deuxième gaine électriquement isolante recouvrant au moins partiellement cette tresse de blindage électrique ;
- le blindage comporte une surface interne électriquement conductrice adaptée pour établir une jonction électrique directe, ou indirecte par l'intermédiaire d'une férule, avec la tresse de blindage du câble.

Selon un autre aspect l'invention concerne un connecteur électrique comprenant un boîtier en matière électriquement isolante et une enveloppe de blindage recouvrant au moins partiellement au moins certaines surfaces du boîtier, ce connecteur comportant au moins un adaptateur tel que mentionné ci-dessus, monté sur le boîtier et dont le blindage est en continuité électrique avec l'enveloppe de blindage du connecteur.

Eventuellement, ce connecteur comporte une tresse conductrice recouvrant au moins partiellement au moins un câble relié à un contact logé dans le boîtier du connecteur, cette tresse conductrice étant en continuité électrique avec la surface externe d'un adaptateur.

Selon un autre aspect l'invention concerne un procédé de montage d'un connecteur selon la revendication 13.

Alternativement, l'invention concerne un procédé de montage d'un connecteur selon la revendication 14.

D'autres caractéristiques et avantages de l'invention apparaîtront à la lecture de la description détaillée qui suit ainsi que sur les dessins annexés. Sur ces dessins :
- les figures 1 et 2 représentent schématiquement en perspective un exemple de mode de réalisation d'un adaptateur selon l'invention, vu respectivement sous deux angles différents, à 180° l'un de l'autre ;
- la figure 3 représente schématiquement en perspective les éléments constitutifs du blindage de l'adaptateur représenté sur les figures 1 et 2 ;
- la figure 4 représente schématiquement en perspective les éléments constitutifs du blindage de l'adaptateur représenté sur les figures 1, 2 et 3, ceux-ci ayant été assemblés ;
- la figure 5 représente schématiquement en perspective un exemple de connecteur selon l'invention, muni d'adaptateurs tels que celui représenté sur les figures 1 et 2 ;
- les figures 6 et 7, représentent schématiquement en perspective et de manière éclatée le connecteur de la figure 5, équipé respectivement de câbles à blindage intégré ou de câbles simples (sans blindage) ; et
- les figures 8A et 9A représentent schématiquement en coupe longitudinale, le connecteur avec les montages illustrés respectivement par les figures 6 et 7 ; et les figures 8B et 9B représentent schématiquement en élévation latérale, un exemple de câble destiné à être relié selon le montage illustré, respectivement, par la figure 6 ou la figure 7.

Sur les figures, les mêmes références désignent des éléments identiques ou similaires.

Un exemple de mode de réalisation d'un adaptateur 1 conforme à l'invention est décrit ci-dessous en relation avec les figures 1 à 4.

Selon cet exemple, l'adaptateur 1 comporte un blindage 2 réalisé à partir d'une tôle métallique découpée et emboutie. Comme représenté sur la figure 3, le blindage 2 comporte un premier 3 et un deuxième 4 éléments de blindage.

Le premier élément de blindage 3 comporte une face avant 5 essentiellement perpendiculaire à un axe longitudinal L. Dans cette face avant 5 est ménagée une ouverture circulaire 6. Des languettes élastiques internes 7 s'étendent essentiellement parallèlement à l'axe longitudinal L, autour de l'ouverture circulaire 6, à partir de la face avant 5 et vers l'intérieur du premier élément de blindage 3. Le premier élément de blindage 3 comporte une portion supérieure 8 et une portion inférieure 9. La portion supérieure 8 présente une surface externe 10 de forme essentiellement hémicylindrique. Des languettes élastiques externes 11 s'étendent essentiellement parallèlement à l'axe longitudinal L, perpendiculairement à la face avant 5, à partir de cette face avant 5 et vers l'arrière du premier élément de blindage 3. Les languettes élastiques externes 11 sont essentiellement affleurantes sur la surface externe 10 de manière à pouvoir établir, comme ce sera expliqué plus loin, un contact électrique avec une tresse conductrice 12 en forme de manchon.

La portion inférieure 9 comporte trois faces essentiellement perpendiculaires à la face avant 5 et s'étendant parallèlement à l'axe longitudinal L : deux faces latérales 13 et une face inférieure 14, essentiellement perpendiculaire aux faces latérales 13. Ces trois faces 13, 14 forment également des languettes élastiques s'étendant essentiellement parallèlement à l'axe longitudinal L, perpendiculairement à la face avant 5. Les deux faces latérales 13 comportent chacune une découpe 15 formant, comme ce sera expliqué plus loin, des moyens pour monter l'adaptateur 1 sur un boîtier 16 de connecteur électrique 17. Les extrémités des languettes élastiques externes 11 et des faces 13, 14 de la portion inférieure 9 comportent des extrémités recourbées 18 pour former des zones convexes 19 destinées à venir en appui et en contact avec une enveloppe de blindage 20 monté sur le boîtier 16 de connecteur.

Le deuxième élément de blindage 4 comporte essentiellement une portion tubulaire 21, cylindrique de révolution autour de l'axe longitudinal L. L'une des extrémités de cette portion tubulaire 21 se prolonge par une couronne 22 s'étendant radialement vers l'extérieur de la portion tubulaire 21, perpendiculairement à l'axe longitudinal L. La portion tubulaire 21 comporte également, à proximité de la couronne 22, quatre trous 23 répartis deux à deux à 90° les uns des autres.

Comme représenté sur la figure 4, le deuxième élément de blindage 4 est monté dans le premier élément de blindage 3 en faisant passer la portion tubulaire 21 par l'ouverture circulaire 6 jusqu'à ce que la couronne 22 soit en contact avec la face avant 5. La portion tubulaire 21 et l'ouverture circulaire 6 ouvrent un passage adapté pour être traversé, selon l'axe longitudinal L, par un câble électrique 24. Les languettes internes 7 viennent en appui sur la surface extérieure 25 de la portion tubulaire 23, de manière à établir un contact électrique avec celle-ci. Les surfaces interne et externe 10 du blindage 2 sont ainsi en continuité électrique.

Un support 26 en matière plastique isolante est ensuite surmoulé sur le blindage 2 ainsi obtenu après le montage des premier 3 et deuxième 4 éléments de blindage l'un avec l'autre. Lors de cette opération de surmoulage, des ergots 27 sont formés à proximité de la face avant 5, entre des languettes élastiques externes 11, ainsi qu'entre les faces latérales 13 et la face inférieure 14 de la partie inférieure 9 du premier élément de blindage 3.

Lors de cette opération de surmoulage, les surfaces intérieure et extérieure 25 de la portion tubulaire 21 sont tapissées d'une couche 28 de matière plastique d'une épaisseur essentiellement uniforme. La matière plastique surmoulée pénètre également dans les trous 23 pour un meilleur ancrage du support 26 sur le blindage 2 et pour renforcer le maintien des premier 3 et deuxième 4 éléments de blindage l'un avec l'autre. La couche 28 de matière plastique à l'intérieur de la portion tubulaire 21 forme une cavité cylindrique de révolution autour de l'axe longitudinal L dans laquelle peut éventuellement être inséré un joint unitaire filaire 29 (« Single Wire Seal » ou « SWS » en anglais). La couche 28 de matière plastique à l'extérieur de la portion tubulaire 21 forme une encoche 30 circulaire autour de l'axe longitudinal L dans laquelle peut être inséré un joint interfacial 31 (voir figure 8A).

Les extrémités recourbées 18 des languettes élastiques externes 11 et des faces latérales 13 et inférieure 14 de la portion inférieure 9, ainsi que l'extrémité libre de la portion tubulaire 21 ne sont pas recouvertes de matière plastique, afin de laisser apparentes des zones de contact électrique.

Le montage de l'adaptateur 1 sur un connecteur 17 est décrit ci-dessous en relation avec les figures 5 à 9B. Le connecteur 17 pris comme exemple pour décrire ce montage comporte
- un boîtier 16 et un couvercle 32, tous deux en matériau isolant,
- des barres rigides métalliques conductrices 33 (« busbar » en anglais),
- des joints d'étanchéité 34 autour de ces barres rigides métalliques conductrices 33,
- des câbles 24 électriquement conducteurs munis à leur extrémité libre, chacun respectivement d'une borne 35 de contact électrique, logée dans une alvéole 46 du boîtier 16 (voir figures 8A et 9A).

Le connecteur 17 est également recouvert d'une enveloppe de blindage 20 réalisée à partir de trois pièces 20a, 20b, 20c, chacune respectivement formée par découpe et emboutissage d'une tôle métallique conductrice. Ces trois pièces 20a, 20b, 20c comportent des bordures munies de languettes élastiques 36 adaptées pour établir un contact électrique entre elles ou avec le blindage 2 de l'adaptateur 1. L'enveloppe de blindage 20 recouvre essentiellement l'ensemble des surfaces externes du boîtier 16 et de son couvercle 32.

Le connecteur 16 comporte six adaptateurs 1, trois sur une rangée supérieure et trois sur une rangée inférieure. Les faces inférieures 14 des blindages 2 des adaptateurs 1 de la rangée supérieure sont en vis-à-vis de celles des adaptateurs 1 de la rangée inférieure. Comme illustré en particulier sur les figures 8A et 9A, les faces inférieures 14 de deux premiers éléments 3 de blindage superposés (c'est-à-dire l'un, placé dans la rangée supérieure, étant situé au-dessus sur d'un autre, situé dans la rangée inférieure) sont en contact électrique l'une avec l'autre.

Le boîtier 16 comporte des culots 37 s'étendant longitudinalement, à partir d'une face avant 38 (voir figures 6 et 7). Ces culots 37 comportent chacun respectivement une partie hémicylindrique adaptée pour être introduite dans une partie supérieure 8 de l'adaptateur 1. Ces culots 37 comportent également chacun respectivement une partie essentiellement complémentaire de la partie inférieure 9 de l'adaptateur 1 et adaptée pour être introduite dans cette dernière.

Chaque culot 37 comporte sur sa surface externe deux picots 39 diamétralement opposés adaptés pour coopérer chacun respectivement avec une découpe 15 du premier élément 3 de blindage afin de fixer l'adaptateur 1 correspondant sur le boîtier 16.

Lors du montage du connecteur électrique 17, les adaptateurs 1 sont ainsi montés et fixés sur les culots 37. L'enveloppe de blindage 20 ayant été préalablement montée sur le boîtier 16 et son couvercle 32, les extrémités recourbées 18 des languettes externes 11 du blindage 2 de chaque adaptateur 1 viennent reposer sur les languettes 36 de l'enveloppe de blindage 20 et ainsi mettre en continuité électrique les adaptateurs 1 avec l'enveloppe de blindage 20. On notera, que selon des variantes, il est évidemment possible de faire l'inverse et de recouvrir les languettes externes 11 du blindage 2 de chaque adaptateur 1 avec des languettes 36 de l'enveloppe de blindage 20.

Selon la variante du procédé de montage du connecteur 17 illustrée par les figures 6, 8A et 8B, les contacts 35 du connecteur 17 sont sertis chacun respectivement sur un câble 24 blindé, c'est-à-dire avec une tresse de blindage 40 intégrée entre des gaines isolantes du câble 24. Autrement dit, chaque câble électrique 24 comprend une tresse de blindage 40 électrique, une première gaine 41 électriquement isolante étant intercalée entre une âme conductrice 42 et la tresse de blindage 40 électrique (voir figure 8B). On notera que l'âme conductrice 42 est dénudée sur une portion d'extrémité pour établir une continuité électrique avec un contact 35 et que la tresse de blindage électrique 40 est dénudée sur une portion pour établir une continuité électrique avec l'adaptateur 1. Plus précisément, comme illustré sur la figure 8A, une férule 43 est intercalée entre cette portion dénudée de la portion de la tresse de blindage 40 et la surface interne de la portion tubulaire 21 du deuxième élément 4 de l'adaptateur 1. La férule 43 permet ainsi d'établir une jonction électrique indirecte entre cette portion dénudée de la portion de la tresse de blindage 40 et la surface interne de la portion tubulaire 21 du deuxième élément 4 de l'adaptateur 1.

Une deuxième gaine 44 électriquement isolante recouvre la tresse de blindage 40 électrique, au-delà de sa portion dénudée, en éloignement de son extrémité libre. Un joint unitaire filaire 29 est intercalé entre la deuxième gaine 44 isolante et la surface interne de la couche 28 de matière plastique tapissant la portion tubulaire 21. Par ailleurs, un joint interfacial 31 est inséré entre le culot 37 du boîtier 16 et la surface externe de la couche 28 de matière plastique tapissant la portion tubulaire 21. De cette manière, l'interface entre chaque alvéole 36 de contact 35 et le câble 24 relié à ce contact 35 est rendue individuellement hermétique, tout en conservant une continuité électrique assurant une continuité de blindage entre chaque câble 24 et le connecteur 17. Ceci permet d'écranter d'éventuelles ondes électromagnétiques rayonnant à partir des portions de câble 24 ou des contacts 35 logés dans le connecteur 17.

Selon la variante du procédé de montage du connecteur 1, illustrée par les figures 7, 9A et 9B, les contacts 35 du connecteur 17 sont sertis chacun respectivement sur un câble 24 non-blindé. Autrement dit, chaque câble 24 électrique comprend une âme conductrice 42 et une première gaine 41 électriquement isolante au sein de laquelle passe l'âme conductrice 42 (voir figure 9B). On notera que l'âme conductrice 42 est dénudée sur une portion d'extrémité pour établir une continuité électrique avec un contact 35.

Comme illustré sur les figures 7 et 9A, une tresse de blindage 12 en forme de manchon enveloppe les extrémités de deux câbles 24, à l'extérieur du connecteur 17, ainsi que les deux adaptateurs 1 correspondant à ces deux câbles 24. Un collier de serrage 45 maintient cette tresse de blindage 12 sur les surfaces externes 10 des adaptateurs 1. Plus précisément, le collier de serrage 45 presse la tresse de blindage sur au moins une zone des languettes 11 saillantes ou affleurantes sur la surface externe 10. le collier de serrage 45 peut également éventuellement contribuer à maintenir ces languettes 11 en appui et en contact électrique avec l'enveloppe de blindage 20 du connecteur 17. Les ergots 27 forment avec ces surfaces externes 10 des zones adaptées pour retenir le collier de serrage 45. Les ergots 27 contribuent ainsi à maintenir la tresse de blindage 12 sur ces surfaces externes 10 en bloquant le collier de serrage 45 en cas de traction sur celui-ci.

Un joint unitaire filaire 29 est intercalé entre la première gaine 41 isolante et la surface interne de la couche 28 de matière plastique tapissant la portion tubulaire 21. Par ailleurs, un joint interfacial 31 est inséré entre le culot 37 du boîtier 16 et la surface externe de la couche 28 de matière plastique tapissant la portion tabulaire 21. De cette manière, comme pour la précédente variante du procédé de montage selon l'invention, l'interface entre chaque alvéole 36 de contact 35 et le câble 24 relié à ce contact 35 est rendue individuellement hermétique, tout en conservant une continuité électrique assurant une continuité de blindage entre chaque câble 24 et le connecteur 17. Ceci permet d'écranter d'éventuelles ondes électromagnétiques rayonnant à partir des portions de câble 24 ou des contacts 35 logés dans le connecteur 17.

On notera que la surface interne du passage ménagé selon l'axe longitudinal L de l'adaptateur 1 peut être partiellement tapissé, ou ne pas être tapissé, de matière plastique isolante. Par exemple, dans le cas de la mise en œuvre selon la première variante décrite ci-dessus du procédé selon l'invention, un contact électrique direct (sans férule) peut être réalisé entre le blindage 2 de l'adaptateur 1 et la tresse de blindage 40 intégrée au câble 24.

## Revendications

1. Adaptateur de blindage électrique, pour connecteur électrique (17) muni d'une enveloppe de blindage (20), cet adaptateur (1) comportant :
- des moyens (15) pour être fixé sur un boîtier (16) de connecteur électrique (17),
- un support (26) en matière plastique isolante,
- un passage adapté pour être traversé selon un axe longitudinal (L) par un câble (24) électrique qui comprend une âme conductrice (42) et au moins une première gaine (41) électriquement isolante au sein de laquelle passe l'âme conductrice (42),
**caractérisé par le fait qu'**il comprend en outre un blindage (2) en tôle métallique, ce blindage (2) comprenant une surface interne s'étendant au moins partiellement dans le passage, et une surface externe (10) électriquement conductrice adaptée pour établir une jonction électrique avec l'enveloppe de blindage (20) du connecteur (17), ces surfaces interne et externe (10) étant en continuité électrique, ce blindage (2) permettant d'établir une continuité électrique entre la surface externe (10) et l'un des éléments compris dans la liste suivante : une tresse de blindage (12) en forme de manchon indépendant recouvrant au moins partiellement un câble électrique (24), cette tresse de blindage (12) étant destinée à être maintenue sur la surface externe (10) de l'adaptateur, et une tresse de blindage (40) intégrée à un câble électrique (24) traversant le passage et destiné à être relié au connecteur électrique (17).

2. Adaptateur selon la revendication 1, dans lequel la surface externe (10) comporte une zone adaptée pour retenir un collier de serrage (45).

3. Adaptateur selon la revendication 2, dans lequel le collier de serrage (45) presse une tresse de blindage sur au moins une zone des languettes (11) de la surface externe (10) et maintient ces languettes (11) en appui et en contact électrique avec l'enveloppe de blindage (20) du connecteur.

4. Adaptateur selon l'une des revendications précédentes dans lequel le blindage (2) en tôle métallique est au moins partiellement surmoulé par la matière plastique du support (26).

5. Adaptateur selon l'une des revendications précédentes, comprenant un joint d'étanchéité interfacial (31) adapté pour être intercalé entre le support (26) et le boîtier (16) du connecteur (17).

6. Adaptateur selon l'une des revendications précédentes, comprenant un joint d'étanchéité unitaire filaire (29), inséré dans le passage et adapté pour être intercalé entre le câble électrique (24) et le support (26).

7. Adaptateur selon l'une des revendications précédentes, comportant des languettes flexibles (11) adaptées pour établir un contact électrique avec l'enveloppe de blindage (20).

8. Adaptateur selon l'une des revendications précédentes, dans lequel le blindage (2) comporte un premier (3) et un deuxième (4) éléments, le premier élément (3) étant adapté pour être en contact électrique avec l'enveloppe de blindage (20) et avec le deuxième élément (4), le deuxième élément (4) comprenant une portion tubulaire (21) cylindrique s'étendant selon l'axe longitudinal (L).

9. Adaptateur selon l'une des revendications précédentes, comportant des languettes flexibles (11) saillantes ou affleurantes sur la surface externe (10) et adaptées pour établir un contact électrique avec une tresse conductrice (12) recouvrant au moins partiellement au moins un câble (24).

10. Adaptateur selon l'une des revendications précédentes, dans lequel le passage est adapté pour recevoir un câble (24) électrique comprenant en outre une tresse de blindage (40) électrique, la première gaine (41) électriquement isolante étant intercalée entre l'âme conductrice (42) et la tresse de blindage (40) électrique sur au moins une partie de la longueur du câble (24) électrique, et une deuxième gaine (44) électriquement isolante recouvrant au moins partiellement la tresse de blindage (40) électrique, et dans lequel le blindage (2) comporte une surface interne électriquement conductrice adaptée pour établir une jonction électrique directe, ou indirecte par l'intermédiaire d'une férule (43), avec la tresse de blindage (40) du câble (24).

11. Connecteur électrique blindé comprenant un boîtier (16) en matière électriquement isolante et une enveloppe de blindage (20) recouvrant au moins partiellement au moins certaines surfaces du boîtier (16), ce connecteur (17) comportant au moins un adaptateur (1) selon l'une des revendications précédentes, monté sur le boîtier (16) et dont le blindage (2) est en continuité électrique avec l'enveloppe de blindage (20).

12. Connecteur selon la revendication 11, comprenant une tresse conductrice (12) recouvrant au moins partiellement au moins un câble (24) relié à un contact (35) logé dans le boîtier (16) du connecteur (17), cette tresse conductrice (12) étant en continuité électrique avec la surface externe (10) d'un adaptateur (1).

13. Procédé de montage d'un connecteur blindé, dans lequel
- on fournit un boîtier (16) de connecteur (17) et une enveloppe de blindage (20) adaptée pour recouvrir au moins partiellement, au moins certaines surfaces du boîtier (16),
- on fournit un câble (24) électrique avec une âme (42) électriquement conductrice et une première gaine (41) électriquement isolante au sein de laquelle passe l'âme (42) conductrice, relié à un contact (35) logé dans le boîtier (16) du connecteur (17),
- on fournit une tresse de blindage (12) en forme de manchon indépendant et recouvrant au moins partiellement au moins un câble (24) relié électriquement à un contact (35) logé dans le boîtier (16) du connecteur (17),
- on monte un adaptateur (1) selon l'une des revendications 1 à 9 sur le boîtier (16),
- on monte l'enveloppe de blindage (20) de manière à la mettre en continuité électrique avec le blindage (2) de l'adaptateur (1), et
- on met en contact la tresse de blindage (12) en forme de manchon indépendant, avec la surface externe (10) du blindage (2) de l'adaptateur (1).

14. Procédé de montage d'un connecteur blindé dans lequel
- on fournit un boîtier (16) de connecteur et une enveloppe de blindage (20) adaptée pour recouvrir au moins partiellement, au moins certaines surfaces du boîtier (16),
- on fournit un câble (24) électrique avec une âme (42) électriquement conductrice et une première gaine (41) électriquement isolante au sein de laquelle passe l'âme (42) électriquement conductrice, relié à un contact (35) logé dans le boîtier (16) du connecteur (17), ce câble (24) électrique comprenant en outre une tresse de blindage (40) intégrée au câble électrique, la première gaine (41) électriquement isolante étant intercalée, sur au moins une partie de la longueur du câble (24) électrique, entre l'âme (42) conductrice et la tresse de blindage (40) intégrée au câble électrique et une deuxième gaine (44) électriquement isolante recouvrant au moins partiellement la tresse de blindage (40) intégrée au câble électrique,
- on monte un adaptateur (1) selon l'une des revendications 1 à 10 sur le boîtier (16), en mettant en continuité électrique le blindage (2) de l'adaptateur (1) et la tresse de blindage (40) intégrée au câble électrique, et
- on monte l'enveloppe de blindage (20) de manière à la mettre en continuité électrique avec le blindage (2) de l'adaptateur (1).

## Patentansprüche

1. Adapter zur elektrischen Abschirmung für einen elektrischen Verbinder (17), der mit einem Abschirmmantel (20) versehen ist, wobei dieser Adapter (1) aufweist:
- Mittel (15), um an einem Gehäuse (16) eines elektrischen Steckverbinders (17) befestigt zu werden,
- einen Träger (26) aus isolierendem Kunststoff,
- einen Durchlass, der geeignet ist, entlang einer Längsachse (L) von einem elektrischen Kabel (24) durchquert zu werden, das eine leitfähige Seele (42) und mindestens eine erste elektrisch isolierende Hülle (41), in der die leitfähige Seele (42) verläuft, umfasst,
**dadurch gekennzeichnet, dass** er ferner eine Abschirmung (2) aus Metallblech umfasst, wobei diese Abschirmung (2) eine Innenfläche umfasst, die sich mindestens teilweise in dem Durchlass erstreckt, und eine elektrisch leitfähige Außenfläche (10), die geeignet ist, eine elektrische Verbindung mit dem Abschirmmantel (20) des Verbinders (17) herzustellen, wobei diese Innen- und Außenflächen (10) in elektrischem Durchgang stehen, wobei diese Abschirmung (2) es ermöglicht, einen elektrischen Durchgang zwischen der Außenfläche (10) und einem der Elemente aus der folgenden Liste herzustellen: einem Abschirmgeflecht (12) in Form einer unabhängigen Hülse, das mindestens teilweise ein elektrisches Kabel (24) bedeckt, wobei dieses Abschirmgeflecht (12) dazu bestimmt ist, an der Außenfläche (10) des Adapters gehalten zu werden, und einem Abschirmgeflecht (40), das in ein elektrisches Kabel (24) integriert ist, das den Durchlass durchquert und dazu bestimmt ist, mit dem elektrischen Verbinder (17) verbunden zu werden.

2. Adapter nach Anspruch 1, bei dem die Außenfläche (10) einen Bereich aufweist, der geeignet ist, eine Spannschelle (45) festzuhalten.

3. Adapter nach Anspruch 2, bei dem die Spannschelle (45) ein Abschirmgeflecht auf mindestens einen Bereich der Zungen (11) der Außenfläche (10) presst und diese Zungen (11) in Anlage und in elektrischem Kontakt mit dem Abschirmmantel (20) des Verbinders hält.

4. Adapter nach einem der vorhergehenden Ansprüche, bei dem die Abschirmung (2) aus Metallblech mindestens teilweise mit dem Kunststoff des Trägers (26) umspritzt ist.

5. Adapter nach einem der vorhergehenden Ansprüche, der eine Grenzflächendichtung (31) umfasst, die geeignet ist, zwischen dem Träger (26) und dem Gehäuse (16) des Verbinders (17) angeordnet zu werden.

6. Adapter nach einem der vorhergehenden Ansprüche, der eine Einzeldrahtdichtung (29) umfasst, die in den Durchlass eingeführt ist und geeignet ist, zwischen dem elektrischen Kabel (24) und dem Träger (26) angeordnet zu werden.

7. Adapter nach einem der vorhergehenden Ansprüche, der flexible Zungen (11) aufweist, die geeignet sind, einen elektrischen Kontakt mit dem Abschirmmantel (20) herzustellen.

8. Adapter nach einem der vorhergehenden Ansprüche, bei dem die Abschirmung (2) ein erstes (3) und ein zweites (4) Element aufweist, wobei das erste Element (3) geeignet ist, in elektrischem Kontakt mit dem Abschirmmantel (20) und mit dem zweiten Element (4) zu stehen, wobei das zweite Element (4) einen zylindrischen rohrförmigen Abschnitt (21) umfasst, der sich entlang der Längsachse (L) erstreckt.

9. Adapter nach einem der vorhergehenden Ansprüche, der flexible Zungen (11) an der Außenfläche (10) aufweist, die abstehen oder bündig sind und geeignet sind, einen elektrischen Kontakt mit einem leitfähigen Geflecht (12) herzustellen, das mindestens teilweise mindestens ein Kabel (24) bedeckt.

10. Adapter nach einem der vorhergehenden Ansprüche, bei dem der Durchlass geeignet ist, ein elektrisches Kabel (24) aufzunehmen, das ferner ein Geflecht (40) zur elektrischen Abschirmung umfasst, wobei die erste elektrisch isolierende Hülle (41) zwischen der leitfähigen Seele (42) und dem Geflecht (40) zur elektrischen Abschirmung über mindestens einen Teil der Länge des elektrischen Kabels (24) angeordnet ist und eine zweite elektrisch isolierende Hülle (44) mindestens teilweise das Geflecht (40) zur elektrischen Abschirmung bedeckt, und bei dem die Abschirmung (2) eine elektrisch leitfähige Innenfläche aufweist, die geeignet ist, eine direkte, oder über eine Ferrule (43) indirekte, elektrische Verbindung mit dem Abschirmgeflecht (40) des Kabels (24) herzustellen.

11. Abgeschirmter elektrischer Verbinder, umfassend ein Gehäuse (16) aus elektrisch isolierendem Material und einen Abschirmmantel (20), der mindestens teilweise mindestens einige Flächen des Gehäuses (16) bedeckt, wobei dieser Verbinder (17) mindestens einen Adapter (1) nach einem der vorhergehenden Ansprüche aufweist, der an dem Gehäuse (16) montiert ist und dessen Abschirmung (2) in elektrischem Durchgang mit dem Abschirmmantel (20) steht.

12. Verbinder nach Anspruch 11, umfassend ein leitfähiges Geflecht (12) das mindestens teilweise mindestens ein Kabel (24) bedeckt, das mit einem im Gehäuse (16) des Verbinders (17) aufgenommenen Kontakt (35) verbunden ist, wobei dieses leitfähige Geflecht (12) in elektrischem Durchgang mit der Außenfläche (10) eines Adapters (1) steht.

13. Verfahren zur Montage eines abgeschirmten Verbinders, bei dem
- ein Gehäuse (16) eines Verbinders (17) und ein Abschirmmantel (20), der geeignet ist, mindestens teilweise mindestens einige Flächen des Gehäuses (16) zu bedecken, bereitgestellt werden,
- ein elektrisches Kabel (24) mit einer elektrisch leitfähigen Seele (42) und einer ersten elektrisch isolierenden Hülle (41), in der die leitfähige Seele (42) verläuft, bereitgestellt wird, das mit einem im Gehäuse (16) des Verbinders (17) aufgenommenen Kontakt (35) verbunden ist,
- ein Abschirmgeflecht (12) in Form einer Hülse bereitgestellt wird, die unabhängig ist und mindestens teilweise mindestens ein Kabel (24) bedeckt, das elektrisch mit einem im Gehäuse (16) des Verbinders (17) aufgenommenen Kontakt (35) verbunden ist,
- ein Adapter (1) nach einem der Ansprüche 1 bis 9 am Gehäuse (16) montiert wird,
- der Abschirmmantel (20) so montiert wird, dass er in elektrischen Durchgang mit der Abschirmung (2) des Adapters (1) gebracht wird, und
- das Abschirmgeflecht (12) in Form einer unabhängigen Hülse mit der Außenfläche (10) der Abschirmung (2) des Adapters (1) in Kontakt gebracht wird.

14. Verfahren zur Montage eines abgeschirmten Verbinders, bei dem
- ein Gehäuse (16) eines Verbinders und ein Abschirmmantel (20), der geeignet ist, mindestens teilweise mindestens einige Flächen des Gehäuses (16) zu bedecken, bereitgestellt werden,
- ein elektrisches Kabel (24) mit einer elektrisch leitfähigen Seele (42) und einer ersten elektrisch isolierenden Hülle (41), in der die elektrisch leitfähige Seele (42) verläuft, bereitgestellt wird, das mit einem im Gehäuse (16) des Verbinders (17) aufgenommenen Kontakt (35) verbunden ist, wobei dieses elektrische Kabel (24) ferner ein in das elektrische Kabel integriertes Abschirmgeflecht (40) umfasst, wobei die erste elektrisch isolierende Hülle (41) über mindestens einen Teil der Länge des elektrischen Kabels (24) zwischen der leitfähigen Seele (42) und dem in das elektrische Kabel integrierten Abschirmgeflecht (40) angeordnet ist und eine zweite elektrisch isolierende Hülle (44) mindestens teilweise das in das elektrische Kabel integrierte Abschirmgeflecht (40) bedeckt,
- ein Adapter (1) nach einem der Ansprüche 1 bis 10 am Gehäuse (16) montiert wird, wobei die Abschirmung (2) des Adapters (1) und das in das elektrische Kabel integrierte Abschirmgeflecht (40) in elektrischen Durchgang gebracht werden, und
- der Abschirmmantel (20) so montiert wird, dass er mit der Abschirmung (2) des Adapters (1) in elektrischen Durchgang gebracht wird.

## Claims

1. Electrical shielding adaptor, for electrical connector (17) provided with a shielding enclosure (20), this adaptor (1) comprising:
- means (15) for being fixed to a housing (16) of an electrical connector (17),
- a support (26) made of insulating plastic material,
- a passage designed to be passed through along a longitudinal axis (L) by an electrical cable (24) which comprises a conductive core (42) and at least one first electrically insulating sheath (41) in which the conductive core (42) runs,
**characterized in that** it further comprises a shielding (2) made of metal sheet, this shielding (2) comprising an inner surface extending at least partially in the passage, and an electrically conductive outer surface (10) designed to establish an electrical junction with the shielding enclosure (20) of the connector (17), these inner and outer surfaces (10) being in electrical continuity, this shielding (2) allowing an electrical continuity to be established between the outer surface (10) and one of the elements included in the following list: a shielding braid (12) in the form of an independent sleeve at least partially covering an electrical cable (24), this shielding braid (12) being intended to be held on the outer surface (10) of the adaptor, and a shielding braid (40) incorporated in an electrical cable (24) passing through the passage and intended to be linked to the electrical connector (17).

2. Adaptor according to Claim 1, wherein the outer surface (10) comprises a zone designed to retain a clamping collar (45).

3. Adaptor according to Claim 2, wherein the clamping collar (45) presses a shielding braid onto at least one zone of the tongues (11) of the outer surface (10) and keeps these tongues (11) pressed on and in electrical contact with the shielding enclosure (20) of the connector.

4. Adaptor according to one of the preceding claims, wherein the shielding (2) made of metal sheet is at least partially overmoulded by the plastic material of the support (26).

5. Adaptor according to one of the preceding claims, comprising an interfacial seal (31) designed to be inserted between the support (26) and the housing (16) of the connector (17).

6. Adaptor according to one of the preceding claims, comprising a single wire seal (29), inserted into the passage and designed to be inserted between the electrical cable (24) and the support (26).

7. Adaptor according to one of the preceding claims, comprising flexible tongues (11) designed to establish an electrical contact with the shielding enclosure (20).

8. Adaptor according to one of the preceding claims, wherein the shielding (2) comprises a first element (3) and a second element (4), the first element (3) being designed to be in electrical contact with the shielding enclosure (20) and with the second element (4), the second element (4) comprising a cylindrical tubular portion (21) extending along the longitudinal axis (L).

9. Adaptor according to one of the preceding claims, comprising flexible tongues (11) that protrude or are flush on the outer surface (10) and designed to establish an electrical contact with a conductive braid (12) at least partially covering at least one cable (24).

10. Adaptor according to one of the preceding claims, wherein the passage is designed to receive an electrical cable (24) further comprising an electrical shielding braid (40), the first electrically insulating sheath (41) being inserted between the conductive core (42) and the electrical shielding braid (40) over at least a part of the length of the electrical cable (24), and a second electrically insulating sheath (44) at least partially covering the electrical shielding braid (40), and wherein the shielding (2) comprises an electrically conductive inner surface designed to establish a direct electrical junction, or an indirect electrical junction via a ferule (43), with the shielding braid (40) of the cable (24).

11. Shielded electrical connector comprising a housing (16) made of electrically insulating material and a shielding enclosure (20) at least partially covering at least certain surfaces of the housing (16), this connector (17) comprising at least one adaptor (1) according to one of the preceding claims, mounted on the housing (16) and of which the shielding (2) is in electrical continuity with the shielding enclosure (20).

12. Connector according to Claim 11, comprising a conductive braid (12) at least partially covering at least one cable (24) linked to a contact (35) housed in the housing (16) of the connector (17), this conductive braid (12) being in electrical continuity with the outer surface (10) of an adaptor (1).

13. Method for mounting a shielded connector, wherein
- a housing (16) of a connector (17) and a shielding enclosure (20) designed to at least partially cover at least certain surfaces of the housing (16) are provided,
- an electrical cable (24) with an electrically conductive core (42) and a first electrically insulating sheath (41) in which the conductive core (42) runs is provided, linked to a contact (35) housed in the housing (16) of the connector (17),
- a shielding braid (12) is provided in the form of an independent sleeve and at least partially covering at least one cable (24) linked electrically to a contact (35) housed in the housing (16) of the connector (17),
- an adaptor (1) according to one of Claims 1 to 9 is mounted on the housing (16),
- the shielding enclosure (20) is mounted so as to be placed in electrical continuity with the shielding (2) of the adaptor (1), and
- the shielding braid (12) in the form of an independent sleeve is placed in contact with the outer surface (10) of the shielding (2) of the adaptor (1).

14. Method for mounting a shielded connector wherein
- a housing (16) of a connector and a shielding enclosure (20) designed to at least partially cover at least certain surfaces of the housing (16) are provided,
- an electrical cable (24) with an electrically conductive core (42) and a first electrically insulating sheath (41) in which the electrically conductive core (42) runs is provided, linked to a contact (35) housed in the housing (16) of the connector (17), this electrical cable (24) further comprising a shielding braid (40) incorporated in the electrical cable, the first electrically insulating sheath (41) being inserted, over at least a part of the length of the electrical cable (24), between the conductive core (42) and the shielding braid (40) incorporated in the electrical cable and a second electrically insulating sheath (44) at least partially covering the shielding braid (40) incorporated in the electrical cable,
- an adaptor (1) according to one of Claims 1 to 10 is mounted on the housing (16), establishing electrical continuity between the shielding (2) of the adaptor (1) and the shielding braid (40) incorporated in the electrical cable, and
- the shielding enclosure (20) is mounted so as to establish electrical continuity between it and the shielding (2) of the adaptor (1).
